# EUROPÄISCHE PATENTSCHRIFT

(11) **EP 0 558 470 B1**
(45) Veröffentlichungstag und Bekanntmachung des Hinweises auf die Patenterteilung: **28.08.1996**
(21) Anmeldenummer: 93890027.1
(22) Anmeldetag: 25.02.1993
(51) Int. Cl.: B65D 47/24, B65D 47/32

(54) **Ausgiesser für Flaschen**
Pour spout for bottles
Bec verseur pour bouteilles

(30) Priorität: 26.02.1992 AT 359/92
(43) Veröffentlichungstag der Anmeldung: 01.09.1993
(73) Patentinhaber: GIRLINGER & Co. GESELLSCHAFT m.b.H., A-4132 Lembach (AT)
(72) Erfinder: Girlinger, Johann, A-4134 Putzleinsdorf 19 (AT)
(74) Vertreter: Hübscher, Heiner, Dipl.-Ing.

(56) Entgegenhaltungen:
- EP-A- 0 461 065
- DE-A- 3 014 267
- DE-A- 3 310 447
- DE-B- 1 264 982
- FR-A- 2 407 869

## Beschreibung

Die Erfindung betrifft einen Ausgießer für Flaschen, mit einem dicht am Flaschenhals anbringbaren Grundkörper, der ein Auslaßrohr aufweist und mit einem eine Ausgießertülle aufweisenden Verschlußkörper, der zwischen einer Schließstellung, in der eine Eintrittsöffnung eines Auslasses dieser Ausgießertülle von einem über die Öffnung überbrückende Querstege am Auslaßrohr gehaltenen Pfropfen verschlossen ist, und einer Auslaßstellung längsverschiebbar geführt ist, in der die Eintrittsöffnung vom Pfropfen nicht abgeschlossen ist und mit einer im Grundkörper vorgesehenen und vom Verschlußkörper abschließbaren Eintrittsöffnung einer in die Flasche führenden Luftzuführungsleitung.

Ein derartiger, aus der EP-A-0 461 065 bekannter Ausgießer hat den Vorteil, daß er bei einfachem Aufbau eine geringe Gesamtbauhöhe aufweisen kann, einfach betätigbar ist und wegen der möglichen Luftzufuhr auch auf starren Flaschen Verwendung finden kann, wogegen ähnliche Ausgießer ohne Luftzufuhr bisher nur mit zusammendrückbaren Flaschen Verwendung fanden.

Bei dem bekannten Ausgießer ist die Luftzuführungsleitung im Grundkörper neben der Führungsöffnung für das Ausgießerrohr angeordnet, geht vom unteren Rand des etwa zylindrischen, in die Flasche einragenden Einsatzteiles des Grundkörpers aus und mündet in einer oberen Aufnahmevertiefung für einen im Durchmesser vergrößerten Kopfteil des Auslaßrohres, wobei an diesem Kopfteil parallel zum Auslaßrohr ein in die Öffnung der Luftzuführungsleitung eingreifender konischer Pfropfen angeordnet wird, der bei eingeschobenem Auslaßrohr und damit verschlossenem Auslaß auch die Luftzuführungsleitung dicht abschließen soll. Konstruktiv entsteht durch diese Ausführung ein aufwendiger Gesamtaufbau und eine Art Doppelpassung der beiden parallel zueinander wirkenden Verschlußeinrichtungen für die Flüssigkeit und die Luft. Überdies bedingt neben dem Auslaßrohr anzubringende Luftleitung insofern eine konstruktive Einschränkung, als das zentral anzuordnende Luftzuführungsrohr nur einen um das doppelte Ausmaß der Luftzuführungsleitung verringerten Durchmesser erhalten kann.

Andere Ausgießer für starre Flaschen mit Luftzuführung sind in verschiedenster Ausgestaltung bekannt. Nach der AT-A 15 651 besitzt ein Ausgießer ein gebogenes Ausgießerrohr, das außen ein aufgelötetes und gemeinsam mit dem Ausgießerrohr durch den Verschlußstopfen für eine Behälteröffnung hindurchgeführtes Luftzuführungsrohr trägt. Die DE-A 14 32 254 zeigt einen Ausgießer mit Schraubkappe, der eine Ausgießertülle und eine kurze Lufteinlaßleitung aufweist, die gemeinsam durch mit ihnen zusammenwirkende Ansätze einer Aufsteckkappe verschließbar sind. Die DE-A 23 34 060 zeigt einen Ausgießer mit eingebautem Kugelventil zum Abschluß einer Ausgießertülle bei stehender Flasche, wobei neben der Ausgießertülle durch den Grundkörper ein dauernd offenes Belüftungsrohr geführt ist. Eine Weiterbildung nach der AT-A 381 913 schlägt vor, auch für die Luftzuführungsleitung ein zusätzliches Kugelventil zu verwenden. Alle diese Ausführungen haben unerwünscht große Bauhöhen. Verschiedenste, keine eigene Luftzuführungsleitung aufweisende Flaschenverschlüsse sind vor allem für viskose Flüssigkeiten bekannt. Einen entsprechenden Verschluß für Flüssigkleberflaschen entnimmt man der DE-A 33 10 447. Die DE-A 30 14 267 zeigt einen Verschluß, bei dem in der Ausgießertülle ein Doppelkolben verschiebbar geführt ist, der in einer Einlaßstellung den Flüssigkeitszulauf in den zwischen den beiden Kolben eingeschlossenen Dosierraum freigibt und in einer Auslaßstellung unter Abschluß des Einlasses eine Entleerung des Dosierraumes nach außen zuläßt.

Aufgabe der Erfindung ist die Verbesserung eines Ausgießers nach dem Oberbegriff des Patentanspruches 1, bei dem ein gesonderter Abschluß der Luftzuführungsleitung über einen eigenen Pfropfen ebenso vermieden wird wie die bei der bekannten Ausführung notwendige Führung des Luftzuführungsrohres außerhalb des Auslaßrohres.

Bei einem Ausgießer der eingangs genannten Art wird die gestellte Aufgabe dadurch gelöst, daß der Verschlußkörper auf dem Auslaßrohr unverlierbar geführt ist und daß die an der Außenseite des Auslaßrohres mündende Luftzuführungsleitung von der Innenwandung der Ausgießertülle abgeschlossen wird.

Bei der erfindungsgemäßen Ausführung kann das Luftzuführungsrohr zentral durch den Grundkörper geführt werden, Doppelpassungen werden vermieden und es ist bei Nichtgebrauch trotzdem ein sicherer Abschluß von Auslaß und Lufteinlaß gewährleistet.

Eine vorteilhafte Weiterbildung sieht vor, daß die Luftzuführungsleitung über die querstege im Auslaßrohr des Grundkörpers gehalten, über einen hohl ausgebildeten Quersteg mit einer außen am Auslaßrohr vorgesehenen Lufteintrittsöffnung verbunden ist und ein geschlossenes, den Pfropfen für die

Eintrittsöffnung des Auslasses des Verschlußkörpers bildendes Endstück aufweist. Dabei kann die Ausgießertülle in der Einschiebestellung die Lufteintrittsöffnung am Auslaßrohr abschließen. Die Herstellung des Grundkörpers wird vereinfacht, da für den Pfropfen und die Luftzuführungsleitung der gleiche Formteil Verwendung finden kann. Vorzugsweise ist dabei der Hohlraum der Luftzuführungsleitung gegen den Pfropfen zu über eine in den hohlen Quersteg führende Öffnung hinaus verlängert, so daß ein Sammelraum für während des Ausgießens allenfalls in die Luftzuführungsleitung eintretende Flüssigkeit entsteht und durch diese Flüssigkeit die Luftzufuhr nicht behindert wird bzw. diese Flüssigkeit nicht über die Eintrittsöffnung der Luftzuführungsleitung austritt. Herstellungstechnisch wird vorzugsweise beim Spritzgießen ein Kern für die Luftzuführungsleitung von dem später den Pfropfen bildenden Ende her eingeführt und die dadurch im Pfropfenbereich entstehende Öffnung nachträglich verschlossen.

Dadurch, daß ein in der Flasche liegendes Ende der Luftzuführungsleitung eine einen kleineren Querschnitt als der übrige Leitungsbereich aufweisende Endaustrittsöffnung besitzt, wird erreicht, daß beim Ausgießen die Wahrscheinlichkeit des Eintritts von Flüssigkeit in die Luftzuführungsleitung verringert wird, da die hereinströmende Luft diese Flüssigkeit leichter verdrängt. Der Effekt kann noch dadurch verbessert werden, daß die Luftzuführungsleitung aus einem von der Flüssigkeit nicht benetzbarem Material hergestellt wird.

In Weiterbildung des Erfindungsgegenstandes weist eine dicht auf den Grundkörper aufsetzbare Außenkappe einen Rückhalterand für die unverlierbare Befestigung der und eine Führung für die Ausgießertülle auf und der zwischen Kappe und Grundkörper gebildete Führungsspalt für die Ausgießertülle ist mit einer außen an der Kappe vorgesehenen Lufteintrittsöffnung verbunden. Diese Lufteintrittsöffnung liegt im Griffbereich eines Fingers der die Flasche festhaltenden Hand. Durch Verschließen dieser Lufteintrittsöffnung während des Ausschenkvorganges kann die Ausströmgeschwindigkeit der Flüssigkeit verringert bzw. kurzzeitig soweit unterbunden werden, daß beim Einschenken mehrerer Gläser beim Überwechseln zum nächsten Glas keine Flüssigkeit verschüttet wird, ohne dazu Flasche mit Ausgießer aufrichten zu müssen.

Um bei relativ kurzer Bauweise der Ausgießertülle ein einwandfreies Ausschenken zu ermöglichen, weist die Ausgießertülle eine zu einer schrägen Endfläche führende Auslaufbohrung auf, die zur Strahlumlenkung in den zur Auslaßöffnung in der Endfläche führenden Bereich abgewinkelt ist.

Die schräge Endfläche kann neben der Auslaßöffnung eine als Tropfenfänger dienende Vertiefung oder Einkerbung aufweisen, so daß eine Verschmutzung des Ausgießers durch außen ablaufende Flüssigkeit vermieden wird.

Zur Verbesserung der Handhabung weist die Ausgießertülle außenseitig eine profilierte, die Griffigkeit verbessernde Oberfläche auf und ist vorzugsweise an zwei gegenüberliegenden Seiten abgeflacht.

Zweckmäßig wird man die Lufteintrittsöffnung der Kappe so anordnen, daß sie sich beim Ausschenken in dem dabei oben liegenden Bereich dieser Kappe befindet. Es ist dabei dafür Sorge zu tragen, daß diese Lage immer gewährleistet ist, was sich dadurch erreichen läßt, daß die Ausgießertülle in der Kappe unverdrehbar aber verschiebbar geführt ist. Nach einer anderen Variante ist die Ausgießertülle mit einem Führungsansatz in einem Steilgewinde der Kappe zwischen Öffnungsund Schließstellung verstellbar geführt. Auch dabei läßt sich die erwünschte Relativlage der Lufteintrittsöffnung zur Auslaßöffnung der Ausgießertülle während des Ausgießens einhalten.

Die schon erwähnte Verwendung einer dicht auf den Grundkörper aufsetzbaren Außenkappe ermöglicht eine vorteilhafte Weiterbildung, nach der der Grundkörper aus relativ weichem, insbesondere gummielastischem Material und Kappe und Ausgießertülle aus härterem Material hergestellt sind. Dadurch wird nicht nur die Herstellung des Ausgießers vereinfacht, sondern der Grundkörper kann zugleich aus nachgiebigem Dichtungsmaterial hergestellt werden, so daß bei entsprechendem Übermaß eine einwandfreie Abdichtung der Eintrittsöffnung des Auslaßrohres und der Lufteintrittsöffnung gewährleistet wird. Auch die mit der Flasche in Eingriff kommenden Teile des Ausgießers werden vom Grundkörper gebildet.

Wenn die Rappe an ihrem Öffnungsrand wenigstens einen in eine Ringrille des Grundkörpers eingreifenden Verrastungswulst aufweist, kann der gesamte Ausgießer unter einfacher Herstellung einer Schnappverbindung zusammengebaut werden.

Nach einer Möglichkeit ist ein wenigstens teilweise in der Kappe liegender Außenteil des Grundkörpers als Verschlußkappe mit Kappengewinde für Glasflaschen ausgebildet. Wegen der Verwendung eines nachgiebigen Materials für den Grundkörper kann dieses Gewinde ein geringes Übermaß aufweisen, so daß es im dichten Preßsitz in ein Flaschengewinde eingreift, wobei trotzdem wegen der Weichheit des Materials Beschädigungen des Flaschengewindes ausgeschlossen werden. Zusätzlich zu dieser Ausführung als Gewindekappe oder auch bei einer anderen Ausführung für sich kann an den Grundkörper in Verlängerung des Auslaßrohres ein in die Flasche einführbarer konischer Hohlpfropfen angeformt sein, so daß der Ausgießer für Flaschen verschiedener Art verwendbar ist. Eine völlige Anpassung an verschiedenste Flaschen wird noch durch einen auf den Hohlpfropfen aufsteckbaren, ebenfalls als Hohlpfropfen ausgebildeten Adapter zur Anpassung an weitere Flaschenhälse erzielt.

Weitere Einzelheiten und Vorteile des Erfindungsgegenstandes entnimmt man der nachfolgenden Zeichnungsbeschreibung.

In der Zeichnung ist der Erfindungsgegenstand beispielsweise veranschaulicht. Es zeigen
- Fig. 1: einen Ausgießer in der Auslaßstellung im Längsschnitt,
- Fig. 2: einen Schnitt nach der Linie II-II der Fig. 1 und
- Fig. 3: den als Ausgießertülle ausgebildeten Verschlußkörper in Seitenansicht zu Fig. 1.

Der Ausgießer besteht aus einem Grundkörper 1, einem als Ausgießertülle ausgebildeten Verschlußkörper 2 und einer Außenkappe 3. Der Grundkörper 1 ist aus nachgiebigem, insbesondere gummielastischem oder silikongummiähnlichem Kunststoffmaterial hergestellt. Außenkappe 3 und Ausgießertülle 2 bestehen aus härterem Kunststoffmaterial und sind ebenso wie der Teil 1 im Spritzgußverfahren hergestellt.

Der Grundkörper 1 besitzt zum Anschluß an eine Flasche einen Kappenteil 4 mit einem dem Halsgewinde von Flaschen entsprechenden Kappengewinde 5 und einen innerhalb des Gewindeteiles zentrisch angeformten sich konisch verjüngenden Hohlpfropfen 6, so daß der Grundkörper 1 wahlweise über das Gewinde 5 oder mittels des Pfropfes 6 bzw. eines aufgesetzten Adapters (nicht dargestellt) an Flaschen verschiedener Halsweite und mit und ohne Halsgewinde dicht befestigt werden kann.

Gegenüber dem Pfropfen führt aus der Decke des Grundkörpers ein Auslaßrohr 7 heraus, in dem konzentrisch über Querstege 8, 9 eine Luftzuführungsleitung 10, die ebenfalls einteilig angeformt ist, gehalten wird. Das freie Ende 11 der Luftzuführungsleitung 10, die ins Innere einer Flasche eingreift, bildet eine Endaustrittsöffnung mit kleinerem Querschnitt als die übrige Luftzuführungsleitung 10. Das Außenende der Luftzuführungsleitung 10 bildet einen Pfropfen 12 und ist durch einen Stopfen 13 abgeschlossen. Unter Bildung eines Sammelraumes 14 zweigt die Luftführung von der Leitung 10 über eine Öffnung 15 in den Hohlraum 16 des einen Steges 9 ab, wobei die Außenöffnung 17 dieses Hohlraumes außen am Rohr 7 liegt.

Auf das Auslaßrohr 7 ist abgedichtet die Ausgießertülle 2 aufgesetzt, die zu diesem Zweck im Führungsbereich eine erweiterte Bohrung 18 besitzt, welche Bohrung 18 in eine Auslaufbohrung 19 übergeht, die mit einem abgewinkelten Endstück 20 in einer Auslaßöffnung 21 in einer schrägen Endfläche 22 der Tülle 2 mündet. Wird die Tülle 2 aus der dargestellten Öffnungsstellung nach rechts verschoben, dann schließt sie mit dem Mantel der Bohrung 18 die Öffnung 17 dicht ab. Der Pfropfen 12 dringt in die Bohrung 19 ein und verschließt diese. In der Endfläche 22 ist noch neben der Öffnung 21 ein z. B. in der Draufsicht sichelförmiger Einschnitt, eine entsprechende Einkerbung oder eine ähnliche Vertiefung 23 als Tropfenfänger vorgesehen, wobei diese Vertiefung 23 gegebenenfalls über eine kleine Rückflußbohrung mit der Bohrung 19 verbunden sein kann.

Die Tülle 2 ist an zwei gegenüberliegenden Seiten abgeflacht und in diesem Bereich mit einer die Griffigkeit verbessernden Profilierung 24 versehen. Ferner besitzt die Tülle 2 einen an zwei gegenüberliegenden Seiten abgeflachten Bund 32 und ist - durch die Abflachungen unverdrehbar - in einer angepaßten Öffnung 25 der Außenkappe 3 geführt, wobei die Außenkappe mit einem Randbord 26 den Bund 32 übergreift und damit die Tülle 2 unverlierbar am Ausgießer festhält. In einem an die Decke des Kappenkörpers 1 anschließenden Bereich gegenüber der Öffnung 17 ist in der Kappe eine rinnenförmige Einpressung 27 vorgesehen, von der ein Lufteinlaßloch 28 zur Außenseite der Außenkappe 3 führt.

Beim dargestellten Ausführungsbeispiel besitzt der Grundkörper 1 mit Abstand vom freien Öffnungsrand eine Ringrille 29, in die in der zusammengesteckten Stellung des Ausgießers unter vorheriger elastischer Verformung des Teiles 4 ein Ringbund 30 des Randes der Außenkappe 3 einrastet. Der aus der Außenkappe 1 herausragende Teil der Kappe 4 kann mit einer Rändelung 31 versehen sein, die als Handhabe beim Auf- und Abschrauben der Kappe auf ein Flaschengewinde dient.

## Patentansprüche

1. Ausgießer für Flaschen mit einem dicht am Flaschenhals anbringbaren Grundkörper (1), der ein Auslaßrohr (7) aufweist, und mit einem eine Ausgießertülle aufweisenden Verschlußkörper (2), der zwischen einer Schließstellung, in der eine Eintrittsöffnung (19) eines Auslasses dieser Ausgießertülle von einem über die Öffnung überbrückende Querstege (8, 9) am Auslaßrohr gehaltenen Pfropfen (12) verschlossen ist, und einer Auslaßstellung längsverstellbar geführt ist, in der die Eintrittsöffnung vom Pfropfen (12) nicht abgeschlossen ist, und mit einer im Grundkörper vorgesehenen und vom Verschlußkörper abschließbaren Eintrittsöffnung (17) einer in die Flasche führenden Luftzuführungsleitung (10), dadurch gekennzeichnet, daß der Verschlußkörper auf dem Auslaßrohr unverlierbar geführt ist, und daß in der Schließstellung die an der Außenseite des Auslaßrohres mündende Luftzuführungsleitung (10) von der Innenwandung der Ausgießtülle abgeschlossen wird.

2. Ausgießer nach Anspruch 1, dadurch gekennzeichnet, daß die Luftzuführungsleitung (10) über die Querstege (8,9) im Auslaßrohr (7) des Grundkörpers (1) gehalten, über einen hohl ausgebildeten Quersteg (9) mit einer außen am Auslaßrohr vorgesehenen Lufteintrittsöffnung (17) verbunden ist und ein geschlossenes, den Pfropfen (12) für die Eintrittsöffnung (19) des Auslasses des Verschlußkörpers (2) bildendes Endstück aufweist.

3. Ausgießer nach Anspruch 2, dadurch gekennzeichnet, daß der Hohlraum (14) der Luftzuführungsleitung (10) gegen den Pfropfen (12) zu über eine in den hohlen Quersteg (9) führende Öffnung (15) hinaus verlängert ist,

4. Ausgießer nach einem der Ansprüche 1 bis 3, dadurch gekennzeichnet, daß ein in der Flasche liegendes Ende (11) der Luftzuführungsleitung (10) eine einen kleineren Querschnitt als der übrige Leitungsbereich aufweisende Endaustrittsöffnung besitzt.

5. Ausgießer nach einem der Ansprüche 1 bis 4, dadurch gekennzeichnet, daß eine dicht auf den Grundkörper (1) aufsetzbare Außenkappe (3) einen Rückhalterand (26) für die unverlierbare Befestigung der und eine Führung für die Ausgießertülle (2) aufweist und der zwischen Kappe (3) und Grundkörper (1) gebildete Führungsspalt für die Ausgießertülle mit einer außen an der Kappe vorgesehenen Lufteintrittsöffnung (28) verbunden ist.

6. Ausgießer nach einem der Ansprüche 1 bis 5, dadurch gekennzeichnet, daß die Ausgießertülle (2) eine zu einer schrägen Endfläche (22) führende Auslaufbohrung (19, 20) aufweist, die zur Strahlumlenkung in den zur Auslaßöffnung (21) in der Endfläche (22) führenden Bereich abgewinkelt ist.

7. Ausgießer nach Anspruch 6, dadurch gekennzeichnet, daß die schräge Endfläche (22) neben der Auslaßöffnung (21) eine als Tropfenfänger dienende Vertiefung oder Einkerbung (23) aufweist.

8. Ausgießer nach einem der Ansprüche 1 bis 7, dadurch gekennzeichnet, daß die Ausgießertülle (2) außenseitig eine profilierte, die Griffigkeit verbessernde Oberfläche (24) aufweist und vorzugsweise an zwei gegenüberliegenden Seiten abgeflacht ist.

9. Ausgießer nach einem der Ansprüche 5 bis 8, dadurch gekennzeichnet, daß die Ausgießertülle (2) in der Kappe (3) unverdrehbar aber verschiebbar geführt ist.

10. Ausgießer nach einem der Ansprüche 1 bis 8, dadurch gekennzeichnet, daß die Ausgießertülle mit einem Führungsansatz in einem Steilgewinde der Kappe zwischen Öffnungs- und Schließstellung verstellbar geführt ist.

11. Ausgießer nach einem der Ansprüche 1 bis 10, dadurch gekennzeichnet, daß der Grundkörper (1) aus relativ weichem, insbesondere gummielastischem Material und Kappe (3) und Ausgießertülle (2) aus härterem Material hergestellt sind.

12. Ausgießer nach Anspruch 11, dadurch gekennzeichnet, daß die Außenkappe (3) an ihrem Öffnungsrand wenigstens einen in eine Ringrille (29) des Grundkörpers (1) eingreifenden Verrastungswulst (30) aufweist.

13. Ausgießer nach Anspruch 11 oder 12, dadurch gekennzeichnet, daß ein wenigstens teilweise in der Außenkappe (3) liegender Außenteil (4) des Grundkörpers als Verschlußkappe mit Kappengewinde (5) für Glasflaschen ausgebildet ist.

14. Ausgießer nach einem der Ansprüche 11 bis 13, dadurch gekennzeichnet, daß an den Grundkörper (1) in Verlängerung des Auslaßrohres (7) ein in die Flasche einführbarer konischer Hohlpfropfen (6) angeformt ist.

15. Ausgießer nach Anspruch 14, gekennzeichnet durch einen auf den Hohlpfropfen (6) aufsteckbaren, ebenfalls als Hohlpfropfen ausgebildeten Adapter zur Anpassung an weitere Flaschenhälse.

## Claims

1. A pourer for bottles, comprising a base (1) adapted to be sealingly fitted to the bottle neck and having an outlet tube (7), and comprising a closure member (2) which has a pourer spout and which is guided for longitudinal movement between a closed position in which an inlet opening (19) of an outlet of said pourer spout is closed by a plug (12) retained at the outlet tube by transverse webs (8, 9) bridging the opening, and an outlet position in which the inlet opening is not closed by the plug (12), and with an inlet opening (17), provided in the base and closable by the closure member, of an air supply conduit (10) leading into the bottle, characterised in that the closure member is guided on the outlet tube so as to be captive and in that in the closed position the air supply conduit (10) discharging at the outside of the outlet tube is closed by the inner wall of the pourer spout.

2. A pourer according to claim 1, characterised in that the air supply conduit (10) is held in the outlet tube (7) of the base (1) by way of the transverse webs (8, 9), is connected, via a hollow transverse web (9), to an air inlet opening (17) provided externally on the outlet tube, and has a closed end portion forming the plug (12) for the inlet opening (19) of the outlet of the closure member (2).

3. A pourer according to claim 2, characterised in that the hollow space (14) of the air supply conduit (10) is extended towards the plug (12) beyond an opening (15) leading into the hollow cross-member (9).

4. A pourer according to any one of claims 1 to 3, characterised in that an end (11) of the air supply conduit (10) situated in the bottle has an end outlet opening which has a smaller cross-section than the remaining zone of the conduit.

5. A pourer according to any one of claims 1 to 4, characterised in that an outer cap (3) adapted to be fitted sealingly on the base (1) has a retaining edge (26) for captive fixing of the and a guide for the pourer spout (2) and the guide gap formed between the cap (3) and the base (1) for the pourer spout is connected to an air inlet opening (28) provided externally on the cap.

6. A pourer according to any one of claims 1 to 5, characterised in that the pourer spout (2) has an outlet bore (19, 20) leading to an inclined end face (22) which is angled for deflection of the stream into the zone leading towards the outlet opening (21) in the end face (22).

7. A pourer according to claim 6, characterised in that the inclined end face (22) has, in addition to the outlet opening (21), a recess or notching (23) acting as a drip catcher.

8. A pourer according to any one of claims 1 to 7, characterised in that the pourer spout (2) has on the outside a profiled surface (24) which improves the grip and is preferably flattened on two opposite sides.

9. A pourer according to any one of claims 5 to 8, characterised in that the pourer spout (2) is guided in the cap (3) so as to be non-rotatable but slidable.

10. A pourer according to any one of claims 5 to 8, characterised in that the pourer spout (2) is guided for adjustment between the open and closed position by means of a guide projection in a coarse-pitch screwthread of the cap.

11. A pourer according to any one of claims 1 to 10, characterised in that the base (1) is made from relatively soft, more particularly elastomeric, material and the cap (3) and pourer spout (2) are made of harder material.

12. A pourer according to claim 11, characterised in that the outer cap (3) has at its opening edge at least one catch bead (30) engaging in an annular groove (29) of the base (1).

13. A pourer according to claim 11 or 12, characterised in that a base outer part (4) situated at least partially in the outer cap (3) is constructed as a closure cap with a cap screwthread (5) for glass bottles.

14. A pourer according to any one of claims 11 to 13, characterised in that a conical hollow plug (6) adapted to be introduced into the bottle is integrally formed on the base (1) in extension of the outlet tube (7).

15. A pourer according to claim 14, characterised by an adapter for adaptation to other bottle necks, said adapter being fittable on the hollow plug (6) and also constructed as a hollow plug.

## Revendications

1. Bec verseur pour bouteilles, avec un corps de base (1), susceptible d'être appliqué intimement sur le col de bouteille et présentant un tube d'évacuation (7), et avec un corps de fermeture (2), présentant un élément verseur (2), guidé avec possibilité de réglage longitudinal, entre une position de fermeture, dans laquelle une ouverture d'entrée (19) d'une évacuation de cet élément verseur est obturée par un bouchon (12) maintenu sur le tube d'évacuation, par l'intermédiaire de nervures transversales (8, 9) pontant l'ouverture, et une position d'évacuation, dans laquelle l'ouverture d'entrée n'est pas obturée par le bouchon (12), et avec une ouverture d'entrée (17), prévue dans le corps de base et susceptible d'être obturée par le corps de fermeture, ouverture d'entrée appartenant à une conduite d'amenée d'air (10) menant à l'intérieur de la bouteille, caractérisé en ce que le corps de fermeture est guidé imperdable sur le tube d'évacuation, et en ce que, dans la position de fermeture, la conduite d'amenée d'air (10), débouchant en face extérieure du tube d'évacuation, est obturée par la paroi intérieure de l'élément verseur.

2. Bec verseur selon la revendication 1, caractérisé en ce que la conduite d'amenée d'air (10) est maintenue dans le tube d'évacuation (7) du corps de base (1) par l'intermédiaire des nervures transversales (8, 9), est reliée par une nervure transversale (9) creuse à une ouverture d'entrée d'air (17) prévue extérieurement sur le tube d'évacuation et présente une pièce d'extrémité fermée, constituant le bouchon (12) de l'ouverture d'entrée (19) de l'évacuation du corps de fermeture (2).

3. Bec verseur selon la revendication 2, caractérisé en ce que l'espace creux (14) de la conduite d'amenée d'air (10) est prolongé vers le bouchon (12), jusqu'à dépasser une ouverture (15) menant dans la nervure transversale (9) creuse.

4. Bec verseur selon l'une des revendications 1 à 3, caractérisé en ce qu'une extrémité (11), située dans la bouteille, de la conduite d'amenée d'air (10) a une section transversale de taille inférieure à celle de l'ouverture d'extrémité de sortie du reste de la zone de conduite.

5. Bec verseur selon l'une des revendications 1 à 4, caractérisé en ce qu'un capuchon extérieur (3), applicable de façon étanche sur le corps de base (1), présente une bordure de retenue (26) pour assurer la fixation imperdable de l'élément verseur (2) et offrant un guidage pour celui-ci, et l'interstice de guidage, constitué entre le capuchon (3) et le corps de base (1), de l'élément verseur étant relié à une ouverture d'entrée d'air (28) prévue extérieurement sur le capuchon.

6. Bec verseur selon l'une des revendications 1 à 5, caractérisé en ce que l'élément verseur (2) présente un perçage d'évacuation (19, 20), menant à une face d'extrémité (22) oblique et coudée dans la zone menant à l'ouverture d'évacuation (21) ménagée dans la face d'extrémité (22), en vue de dévier le jet.

7. Bec verseur selon la revendication 6, caractérisé en ce que la face d'extrémité (22) oblique présente à côté de l'ouverture d'évacuation (21) une cavité ou une entaille (23), servant de capte-gouttes..

8. Bec verseur selon l'une des revendications 1 à 7, caractérisé en ce que l'élément verseur (2) présente extérieurement une surface (24) profilée, améliorant la prise, et, de préférence, aplatie sur deux faces opposées.

9. Bec verseur selon l'une des revendications 5 à 8, caractérisé en ce que l'élément verseur (2) est bloqué en rotation dans la capuchon (2), mais peut y coulisser.

10. Bec verseur selon l'une des revendications 1 à 8, caractérisé en ce que l'élément verseur est guidé de façon à permettre un réglage entre la position d'ouverture et la position de fermeture, par un appendice de guidage s'engageant dans un filetage raide du capuchon.

11. Bec verseur selon l'une des revendications 1 à 10, caractérisé en ce que le corps de base (1) est réalisé en un matériau relativement souple, ayant en particulier l'élasticité du caoutchouc, et le capuchon (3) et l'élément verseur (2) sont fabriqués en un matériau de plus grande dureté.

12. Bec verseur selon la revendication 11, caractérisé en ce que le capuchon extérieur (3) présente sur son bord d'ouverture au moins un bourrelet d'encliquetage (30) s'engageant dans une cannelure annulaire (29) du corps de base (1).

13. Bec verseur selon l'une des revendications 11 à 12, caractérisé en ce qu'une partie extérieure (4), située au moins partiellement dans le capuchon extérieur (3), du corps de base est réalisé sous forme de capuchon de fermeture doté d'un filetage de capuchon (5) destiné à des bouteilles à gaz.

14. Bec verseur selon l'une des revendications 11 à 13, caractérisé en ce qu'un bouchon creux (6) conique, susceptible d'être introduit dans la bouteille, est formé d'un seul tenant sur le corps de base (1), dans le prolongement du tube d'évacuation (7).

15. Bec verseur selon la revendication 14, caractérisé par un adaptateur, enfichable sur le bouchon creux (6), également réalisé sous forme de bouchon creux, pour assurer une adaptation à d'autres cors de bouteilles.
